# EUROPÄISCHE PATENTSCHRIFT

(11) **EP 0 063 642 B1**
(45) Veröffentlichungstag und Bekanntmachung des Hinweises auf die Patenterteilung: **09.11.1983**
(21) Anmeldenummer: 81109658.5
(22) Anmeldetag: 12.11.1981
(51) Int. Cl.: F26B 13/10

(54) **Vorrichtung zur Heissluft-Trocknung von Textilgut**
Apparatus for hot-air drying of textile materials
Dispositif pour le séchage par air chaud de matières textiles

(30) Priorität: 28.04.1981 DE 3116838
(43) Veröffentlichungstag der Anmeldung: 03.11.1982
(73) Patentinhaber: Brückner Trockentechnik GmbH & Co. KG, D-71229 Leonberg (DE)
(72) Erfinder: Petersohn, Gerhard, D-7531 Tiefenbronn-Mühlhausen (DE); Walter, Rolf, D-7000 Stuttgart-Wangen (DE)
(74) Vertreter: Tetzner, Volkmar, Dr.-Ing. Dr. jur.

## Beschreibung

Die Erfindung betrifft eine Vorrichtung entsprechend dem ersten Teil des Anspruches 1.

Eine Vorrichtung dieser Art ist durch die DE-A-2 301 938 bekannt. Die Hintereinanderschaltung von Aufblas- und Saugtrocknungszonen gestattet es, das Textilgut einerseits intensiv zu trocknen, andererseits jedoch die Möglichkeit einer freien Krumpfung des Textilgutes zu erhalten.

Bei der bekannten Vorrichtung sind die Düsenkästen der Aufblastrocknungszone mit senkrecht auf das Tragband gerichteten Heißluft-Austrittsschlitzen versehen. Läuft der Anfang eines bahnförmigen Textilgutes in diese Trocknungszone ein, so neigt der Bahnanfang zur Aufrollung, wenn der erste, senkrecht gerichtete Luftstrahl von unten gegen die Ware trifft. Dieses Aufrollen des Warenbahnanfangs behindert die weitere Bewegung des Textilgutes durch den Trockner und kann zu Betriebsstörungen führen.

Der Erfindung liegt daher die Aufgabe zugrunde, die Vorrichtung gemäß dem ersten Teil des Anspruches 1 so auszubilden, daß ein Einrollen des Anfanges einer in die Vorrichtung einlaufenden Textilbahn verhindert wird.

Diese Aufgabe wird erfindungsgemäß durch die kennzeichnenden Merkmale des Anspruches 1 gelöst.

Indem bei der erfindungsgemäßen Vorrichtung durch den ersten oberen Düsenkasten jeder Aufblastrocknungszone ein sehr flacher, nämlich unter einem Winkel von 10 bis 20° zur Horizontalen geneigter, in Transportrichtung des Textilgutes wirkender Heißluftstrahl auf das Textilgut trifft, wird das unerwünschte Aufrollen des Warenbahnanfangs (unter der Wirkung des ersten von unten gerichteten Heißluftstrahles) vermieden.

Dieser Effekt der Niederhaltung des Warenbahnanfangs wird noch dadurch unterstützt, daß gemäß einer zweckmäßigen Ausgestaltung der Erfindung der erste untere Düsenkasten jeder Aufblastrocknungszone unterhalb des zweiten oberen Düsenkastens angeordnet ist. Hierbei befindet sich somit unter dem ersten oberen Düsenkasten mit dem besonders flach geneigten Austrittsschlitz kein nach oben blasender unterer Düsenkasten.

In der vereinfacht dargestellten Zeichnung zeigt
Fig. 1 einen Längsschnitt durch die Heißluft-Trockenvorrichtung;
Fig. 2 eine Querschnittansicht entlang der Linie 11-11 in Fig. 1;
Fig. eine vergrößerte Detailansicht (Ausschnitt 111 in Fig. 1) zur Erläuterung der Düsenkästen einer Aufblastrocknungszone.

Die in den Fig. 1 und 2 veranschaulichte Vorrichtung 1 dient zur Heißluft-Trocknung von kontinuierlich in Richtung der Pfeile 2 (also in Längsrichtung) bewegtem Textilgut 3. Bei diesem veranschaulichten Ausführungsbeispiel handelt es sich um eine Trocknungsvorrichtung 1, in der für den Transport des Textilgutes 3 zwei übereinander angeordnete, in Längsrichtung durchlaufende Tragbänder vorgesehen sind, die jeweils in üblicher Weise durch ein Siebband oder ein anderes geeignetes perforiertes Tragband gebildet sein können. Das jeweils obere Trum 4a bzw. 5a jedes Tragbandes 4, 5 dient dabei zum Auflegen des zu trocknenden Textilgutes 3, so daß die Vorrichtung 1 zwei übereinander liegende Trocknungsetagen besitzt, die nacheinander vom Textilgut 3 durchlaufen werden (in Pfeilrichtung 2); im dargestellten Ausführungsbeispiel wird also das Textilgut 3 zunächst in der durch das obere Tragband 4 gebildeten oberen Etage und dann (gegenläufig) in der darunter liegenden zweiten Etage getrocknet, die von dem unteren Tragband 5 gebildet wird. Der Einlauf und der Auslauf für das Textilgut 3 befinden sich somit an derselben Stirnseite 1 a der Vorrichtung 1.

Die Vorrichtung 1 besitzt ein in üblicher Weise isoliert ausgebildetes Gehäuse 6 und ist in Längsrichtung in jeder Trocknungsetage in mehrere vom zugehörigen Tragband 4 bzw. 5 nacheinander durchsetzte Trocknungszonen mit unterschiedlicher Luftführung unterteilt.

Bei dem veranschaulichten Ausführungsbeispiel (vgl. insbesondere Fig. 1) sind in jeder Trocknungsetage vier in Längsrichtung der Vorrichtung 1 hintereinander liegende Trocknungszonen vorgesehen, und zwar befinden sich in der oberen Trocknungsetage die Trocknungszonen 7 bis 10 und in der unteren Trocknungsetage die Trocknungszonen 11 bis 14, jeweils in der Reihenfolge gesehen, wie sie vom Textilgut 3 durchlaufen werden (entsprechend Pfeil 2). Hierbei bilden die Trocknungszonen 7 und 9 der oberen Trocknungsetage sowie 11 und 13 der unteren Trocknungsetage jeweils eine Aufblastrocknungszone, während die Trocknungszone 8 und 10 der oberen Etage sowie 12 und 14 der unteren Etage jeweils als Saugtrocknungszonen ausgebildet sind, so daß also die Aufblastrocknungszonen 7, 9, 11 und 13 und die Saugtrocknungszonen 8, 10, 12, 14 über die Länge der Vorrichtung 1 bzw. jeder Trocknungsetage einander abwechselnd angeordnet sind. Ferner ist es dabei besonders vorteilhaft, daß die Trocknungszonen 7 bis 10 der oberen Etage jeweils direkt über entsprechenden Trocknungszonen 11 bis 14 der unteren Etage angeordnet sind, wobei jeweils eine Aufblastrocknungszone über einer Saugtrocknungszone bzw. umgekehrt liegt und zwei übereinander liegende Trocknungszonen (also 7 und 14, 8 und 13, 9 und 12 sowie 10 und 11) beider Etagen einen Trocknungsabschnitt bilden; im dargestellten Ausführungsbeispiel ergeben sich somit vier in Längsrichtung der Vorrichtung 1 hintereinander liegende Trocknungsabschnitte.

Die Trocknungszonen 7 bis 14 weisen zwei im Prinzip unterschiedliche Luftführungsarten auf. In den Aufblastrocknungszonen 7, 9, 11, 13 befinden sich die Luftzuführung und die Luftabführung auf derselben Seite des zugehörigen Tragbandes 4 bzw. 5, so daß die Heißluft in Form einer Konvektionsströmung mit dem in diesen Trocknungszonen locker auf dem Tragband 4 bzw. 5 aufliegenden Textilgut 3 in Berührung kommt; dagegen ist in den Saugtrocknungszonen 8, 10, 12, 14 die Luftzuführung oberhalb und die Luftabführung unterhalb des Tragbandes angeordnet, so daß das Textilgut 3 in diesen Trocknungszonen von der Heißluft durchströmt und auf das Tragband 4 bzw. 5 gedrückt wird, d. h. mit anderen Worten, in diesen Saugtrocknungszonen 8, 10, 12, 14 wird die Heißluft durch das Textilgut 3 hindurchgesaugt.

Jede Aufblastrocknungszone 7, 9, 11, 13 ist im wesentlichen gleichartig aufgebaut und enthält oberhalb und unterhalb des Tragbandes 4 bzw. 5 je eine Gruppe von mit Heißluft beaufschlagbaren, über die ganze Textilgutbreite (vgl. Fig. 2) reichende Düsenkästen (obere Düsenkästen 15 und untere Düsenkästen 16). Die Düsenkästen 15 der obereren Gruppe jeder Aufblastrocknungszone weist in Transportrichtung (Pfeil 2) schräg auf das Textilgut 3 gerichtete Heißluft-Austrittsschlitze 17, 17a auf (vgl. auch Fig.3). In Textilgut-Transportrichtung (Pfeil 2) betrachtet ist dabei der Austrittsschlitz 17a des jeweils ersten Düsenkastens 15 jeder Gruppe unter einem Winkel _{IX} von etwa 10 bis 20°, vorzugsweise von etwa 15° zur Horizontalen geneigt, während die Austrittsschlitze 17 der übrigen Düsenkästen 15 mit der Horizontalen einen Winkel ß von etwa 45 bis 75°, vorzugsweise von etwa 60°, einschließen.

Im Gegensatz dazu weisen die Düsenkästen 16 der unteren Gruppe jeder Aufblastrocknungszone etwa senkrecht auf das Tragband 4 bzw. 5 gerichtete Heißluft-Austrittsschlitze 18 auf. Diese Austrittsschlitze 18 der unteren Düsenkästen 16 sind jedoch gegenüber den schrägen Austrittsschlitzen 17, 17a der oberen Düsenkästen 15 in Längsrichtung der Vorrichtung 1 versetzt angeordnet (siehe insbesondere Fig. 3). Diese zuletzt erläuterte Anordnung führt in äußerst günstiger Weise dazu, daß das Textilgut 3 bei seinem Transport durch jede Aufblastrocknungszone 7, 9, 11, 13 in stetem Wechsel vom zugehörigen Tragband 4, 5 abgehoben und gegen dieses Tragband 4, 5 gedrückt wird, die Aufblastrocknungszonen also etwa wellenförmig durchläuft.

Der Vorteil der schräg gegen das Tragband 4, 5 bzw. das darauf befindliche Textilgut 3 gerichteten Austrittsschlitze 17 liegt in einer Stabilisierung des Textilgutes 3 während seines Transports (auch wenn es sich dabei um mehrbaniges Textilgut handelt), während der Vorteil des unter dem flacheren Winkel IX gerichteten Austrittsschlitze 17a des jeweils ersten Düsenkastens 15 darin liegt, daß ein Längseinrollen des Textilgutes 3 bei neu einlaufenden Waren verhindert wird. Dabei ist es ferner zweckmäßig, unter diesen ersten oberen Düsenkästen 15 (mit dem flach geneigten Austrittsschlitz 17a) keinen nach oben ausblasenden unteren Düsenkasten 16 vorzusehen. Die aus den oberen und unteren Düsenkästen 15, 16 bzw. deren Austrittsschlitzen 17, 17a bzw. 18 austretende Heißluft ist in Fig. 3 durch gestrichelte Pfeile dargestellt.

Um zu verhindern, daß das Textilgut 3 während seines Transports unterhalb der oberen Düsenkästen 15 jeder Aufblastrocknungszone 7, 9, 11, 13 an den Unterseiten dieser Düsenkästen 15 schleift, abgebremst oder evtl. abgeleitet wird, ist dicht unterhalb jeder oberen Düsenkastengruppe jeweils eine Anzahl von sich in Bewegungsrichtung des Textilgutes 3 erstrekkenden, reibungsarmen Leitelementen 19 angeordnet (vgl. Fig. 3). Bei diesen Leitelementen 19 kann es sich um schmale Bänder, Schnüre, Drähte oder ähnliche Elemente handeln, die aus reibungsarmem Material bestehen oder mit einem solchen beschichtet sind und die mit ausreichendem Abstand voneinander (in Querrichtung der Vorrichtung 1 betrachtet) angeordnet sind, so daß die aus den oberen Düsenkästen 15 in Richtung auf das Textilgut 3 austretende Heißluft ohne wesentliche Beeinträchtigung dort hindurchströmen kann.

Auch die Saugtrocknungszonen 8, 10, 12, 14 sind im wesentlichen gleichartig ausgebildet. Im Gegensatz zu den Aufblastrocknungszonen 7, 9, 11, 13 befindet sich in jeder dieser Saugtrocknungszonen lediglich unter dem Tragband 4 bzw. 5 ein ebenfalls über die ganze Textilgutbreite reichender Unterdruckkasten 20 (gegebenenfalls können selbstverständlich auch mehrere solcher Unterdruckkästen in jeder Saugtrocknungszone angeordnet sein). Jeder Unterdruckkasten 20 weist auf seiner gegen das Tragband 4 bzw. 5 gerichteten Oberseite 20a eine geeignete Perforation auf und erstreckt sich in Längsrichtung der Vorrichtung 1 nahezu über die ganze wirksame Länge der zugehörigen Saugtrocknungszone.

Ein besonders zweckmäßiger Aufbau der Vorrichtung 1 ergibt sich aus der Querschnittsdarstellung in Fig. 2. Wie bereits weiter oben erwähnt worden ist, bilden zwei übereinander liegende Trocknungszonen mit unterschiedlicher Luftführung jeweils einen Trocknungsabschnitt. In Fig. 2 wird der Trocknungsabschnitt durch die oben liegende Saugtrocknungszone 8 und die darunter liegende Aufblastrocknungszone 13 gebildet. Jedem Trocknungsabschnitt der Vorrichtung 1 ist nun ein einziger Umluftventilator (z. B. 21 in Fig. 2) in der Weise zugeordnet, daß die beiden übereinander liegenden Trocknungszonen (obere Saugtrocknungszone 8 und untere Aufblastrocknungszone 13) nacheinander von demselben Heißluftstrom (gestrichelte Pfeile 22) durchsetzt werden. Der Ansaugseite des Ventilators 21 ist dabei zweckmäßig noch ein geeigneter Wärmetauscher 23 üblicher Ausführung vorgeschaltet. In jedem Trocknungsabschnitt kann außerdem in üblicher Weise ein Teil der Umluft über einen Rohranschluß 24 und über eine Sammelleitung 25 (gemeinsam für alle Trocknungsabschnitte) abgeleitet werden, während ein entsprechender Anteil Frischluft neu eingeleitet wird (was nicht näher veranschaulicht ist).

Damit über die Länge der Vorrichtung 1 eine möglichst gleichmäßige Trocknungsbehandlung erfolgen kann, ist es ferner zweckmäßig, den Umluftventilator von in Längsrichtung der Vorrichtung 1 einander benachbarten Trocknungsabschnitten abwechselnd auf der einen oder der anderen Vorrichtungslängsseite anzuordnen (in Fig.2 ist der Ventilator 21 auf der linken Längsseite angeordnet).

Im Hinblick auf die Schlilderung der Wirkungsweise des in Fig. veranschaulichten Trocknungsabschnittes der Vorrichtung 1 sei noch erwähnt, daß in den in Längsrichtung der Vorrichtung 1 benachbarten Trocknungsabschnitten (z. B. mit Trocknungszonen 7/14 und 9/12) selbstverständlich die Ansaugseite des zugehörigen Umluftventilators mit den Unterdruckkästen 20 und die Druckseite des Ventilators mit den oberen und unteren Düsenkästen 15, 16 der in der oberen Etage angeordneten Aufblastrocknungszonen verbunden ist.

Während anhand der Fig. 1 und 2 eine Ausführungsform der Heißluft-Trocknungsvorrichtung geschildert worden ist, bei der die unterschiedlichen Trocknungszonen in zwei übereinander liegenden Trocknungsetagen angeordnet sind, ist es selbstverständlich auch möglich, die Trocknungszonen nur in einer einzigen Trocknungsetage hintereinander vorzusehen, wobei in dieser Etage dann nur ein einziges, durchlaufendes Tragband erforderlich ist. Eine solche Ausführungsform dürfte ohne zeichnerische Darstellung verständlich sein, da im Hinblick auf Fig. 1 beispielsweise lediglich die obere oder untere Trocknungsetage wegfallen würde.

Schließlich sei auch noch ausdrücklich erwähnt, daß auch eine andere Reihenfolge und/oder Anzahl der unterschiedlich mit Heißluft beaufschlagten Trocknungszonen vorgesehen sein könnte, falls dies für eine besondere Trocknung von Textilgut wünschenswert wäre.

Darüber hinaus kann es in vielen Fällen (beispielsweise wenn das Textilgut besonders stark erwärmt worden ist) besonders vorteilhaft sein, die letzte vom Textilgut durchlaufende Trocknungszone mit einer Einrichtung zum Einführen von kühler Frischluft auszustatten, um hier inbesondere eine Abkühlung des aus der Vorrichtung herauslaufenden Textilgutes zu erzielen. Eine solche Möglichkeit ist in Fig. 1 bei der Trocknungszone 14 angedeutet. Diese letzte vom Textilgut 3 durchlaufende Trocknungszone ist dabei zweckmäßig als Saugtrocknungszone 14 ausgebildet.

Der dieser Saugtrocknungszone 14 zugeordnete Ventilator (nicht dargestellt) saugt dabei nicht nur Umluft aus dem Inneren des Vorrichtungsgehäuses 6 an, sondern zu einem beträchtlichen Teil auch kühle Frischluft, um die gewünschte Abkühlung des Textilgutes 3 herbeiführen zu können. Zu diesem Zweck ist eine entsprechende Einrichtung vorgesehen, die im wesentlichen eine über die ganze Arbeitsbreite (senkrecht zur Zeichenebene der Fig. 1) der Vorrichtung 1 reichende Ansaughaube 26 sowie ein in der Stirnseite 1 der Vorrichtung 1 bzw. des Gehäuses 6 eingebautes Siebblech 27 enthält. Die Ansaughaube 26 verläuft von der Stirnseite 1a der Vorrichtung 1, also vom Siebblech 27 aus in Längsrichtung der Vorrichtung 1 geneigt in Richtung auf das Textilgut 3, wobei diese Ansaughaube 26 etwa die gleiche Länge besitzt wie diese Saugtrocknungszone 14. Auf diese Weise wird in dieser Saugtrocknungszone 14 zugeführte kühle Frischluft (Pfeile 28) mit warmer Umluft (Pfeile 29) vermischt, so daß das Textilgut 3 von dieser Mischluft durchströmt und dabei in günstiger Weise abgekühlt wird. Gleichzeitig wird dadurch die Temperatur der Mischluft erhöht, bevor eine endgültige Aufheizung der Umluft in üblicher Weise mit Hilfe des dem Ventilator zugeordneten Wärmetauschers erfolgt. Durch die Ansaughaube 26 und das Siebblech 27 kann somit kontinuierlich ausreichend trockene und kühle Frischluft in das gesamte Umluftsystem der Vorrichtung 1 eingebracht werden.

In gleicher Weise wie zuvor beschrieben könnte natürlich auch bei einer Trocknungsvorrichtung mit nur einer Etage die letzte Trocknungszone ausgebildet sein. Falls also in Fig. 1 lediglich die obere Etage vorhanden wäre, dann wäre dort die Saugtrocknungszone 10 die letzte vom Textilgut durchlaufende Trocknungszone und dementsprechend mit Einrichtungen zum Einführen der kühlen Frischluft ausgestattet.

## Patentansprüche

1. Vorrichtung zur Heißluft-Trocknung von kontinuierlich bewegtem Textilgut, mit wenigstens einem das Textilgut durch mehrere Trocknungszonen transportierenden, perforierten Tragband sowie mit Einrichtungen zur Zuführung von Heißluft zum Textilgut, wobei sich in wenigstens einer Aufblastrocknungszone Düsenkästen zur Luftzuführung und Einrichtungen zur Luftabführung sowohl auf der oberen als auch auf der unteren Seite des Tragbandes befinden, so daß die Heißluft in Form einer Konvektionsströmung auf beiden Seiten in Berührung mit dem in dieser Aufblastrocknungszone locker auf dem Tragband aufliegenden Textilgut kommt, während in wenigstens einer Saugtrocknungszone die Einrichtungen zur Luftzuführung oberhalb und die Einrichtungen zur Luftabführung unterhalb der Tragbandes angeordnet sind, so daß das Textilgut in dieser Saugtrocknungszone von der Heißluft durchströmt und auf das Tragband gedrückt wird, dadurch gekennzeichnet, daß die oberen Düsenkästen (15) jeder Aufblastrocknungszone (7, 9, 11, 13) in Textilgut-Transportrichtung (2) schräg auf das Textilgut (3) gerichtete Heißluft-Austrittsschlitze (17, 17a) aufweisen, wobei - in Transportrichtung (2) des Textilgutes betrachtet - der Austrittsschlitz (17a) des jeweils ersten oberen Düsenkastens (15) einer Aufblastrocknungszone unter einem Winkel (α) von 10 bis 20° zur Horizontalen geneigt ist, während die Austrittsschlitze (17) der übrigen oberen Düsenkästen (15) einen Winkel (ß) von 45 bis 75° mit der Horizontalen einschließen.

2. Vorrichtung nach Anspruch 1, dadurch gekennzeichnet, daß - in Transportrichtung des Textilgutes betrachtet - der erste untere Düsenkasten (16) jeder Aufblastrocknungszone (7, 9, 11, 13) unterhalb des zweiten oberen Düsenkastens (15) angeordnet ist.

3. Vorrichtung nach Anspruch 1, dadurch gekennzeichnet, daß die unteren Düsenkästen (16) jeder Aufblastrocknungszone (7, 9, 11, 13) senkrecht auf das Tragband (4, 5) gerichtete Heißluft-Austrittsschlitze (18) aufweisen, die gegenüber den schrägen Austrittsschlitzen (17) der oberen Düsenkästen (15) in Längsrichtung der Vorrichtung versetzt angeordnet sind.

4. Vorrichtung nach Anspruch 1, dadurch gekennzeichnet, daß die Trocknungszonen (7 bis 14) in zwei übereinanderliegenden, nacheinander vom Textilgut (3) duchlaufenden Trocknungsetagen mit je einem durchlaufenden Tragband (4, 5) vorgesehen sind, wobei jeweils eine Aufblastrocknungszone und eine Saugtrocknungszone beider Etagen direkt übereinanderliegen und einen Trocknungsabschnitt bilden.

5. Vorrichtung nach Anspruch 4, dadurch gekennzeichnet, daß jedem Trocknungsabschnitt (z. B. 8, 13) ein einziger Umluftventilator (21) mit einem Wärmetauscher (23) so zugeordnet ist, daß die beiden übereinanderliegenden Trocknungszonen (z. B. 8, 13) nacheinander von demselben Heißluftstrrom (22) durchsetzt werden.

6. Vorrichtung nach Anspruch 5, dadurch gekennzeichnet, daß der Umluftventilator (21) von in Längsrichtung der Vorrichtung (1) einander benachbarten Trocknungsabschnitten abwechselnd auf der einen und der anderen Längsseite der Vorrichtung angeordnet ist.

7. Vorrichtung nach Anspruch 1, dadurch gekennzeichnet, daß die letzte vom Textilgut (3) durchlaufende Trocknungszone als Saugtrocknungszone (14) ausgebildet und mit einer über die ganze Arbeitsbreite der Vorrichtung (1) reichenden Einrichtung (26, 27) zum Einführen kühler Frischluft (28) ausgestattet ist.

## Claims

1. Apparatus for hot air drying of continuously moving textile material, with at least one perforated conveyor belt transporting the textile material through a plurality of drying zones and with means for supplying hot air to the textile material, in which in at least one blast drying zone nozzle casings for supplying air and means for extracting air are located both on the upper and on the lower side of the conveyor belt, so that in the form of a convective flow on both sides the hot air comes into contact with the textile material lying loosely in the conveyor belt in this blast drying zone, whilst in at least one suction drying zone the means for supplying air are arranged above the conveyor belt and the means for extracting air are arranged below the conveyor belt, so that in this suction drying zone the hot air flows through the textile material and the textile material is pressed onto the conveyor belt, characterised in that the upper nozzle casings (15) of each blast drying zone (7, 9, 11, 13) have hot air outlet slots (17, 17a) inclined towards the textile material (3) in the direction of transport of the textile material, and - viewed in the direction of transport (2) of the textile material - the outlet slot (17a) of the first upper nozzle casing (15) in each case of a blast drying zone is inclined at a angle (α) of 10 to 20° relative to the horizontal, whilst the outlet slots (17) of the other upper nozzle casings (15) form an angle (ß) of 45 to 75° with the horizontal.

2. Apparatus as claimed in claim 1, characterised in that - viewed in the direction of transport of the textile material - the first lower nozzle casing (16) of each blast drying zone (7, 9, 11, 13) is arranged below the second upper nozzle casing (15).

3. Apparatus as claimed in claim 1, characterised in that the lower nozzle casings (16) of each blast drying zone (7, 9, 11, 13) have hot air outlet slots (18) which are directed at right angles to the conveyor belt (4, 5) and are arranged offset relative to the inclined outlet slots (17) of the upper nozzle casings (15) in the longitudinal direction of the apparatus.

4. Apparatus as claimed in claim 1, characterised in that the drying zones (7 to 14) are provided in two drying levels which lie one above the other and through which the textile material (3) passes one after the other, each of the two levels being provided with a continous conveyor belt (4, 5), and in each case one blast drying zone and one suction drying zone of both levels lie one above the other and form a drying section.

5. Apparatus as claimed in claim 4, characterised in that each drying (e. g. 8, 13) is provided with its own circulating fan (21) with a heat exchanger so that the same hot air current (22) flows in succession through the two drying zones (e. g. 8,13) lying one above the other.

6. Apparatus as claimed in claim 5, characterised in that the circulating fan (21) of drying sections lying adjacent to one another in the longitudinal direction of the apparatus (1) is arranged alternately on one and the other long side of the apparatus.

7. Apparatus as claimed in claim 1, characterised in that the last drying zone through which the textile material (3) passes is constructed as a suction drying zone (14) and is equipped with means (26, 27) for introducing cool fresh air (28) extending over the whole working width of the apparatus (1).

## Revendications

1. Dispositif de séchage à l'air chaud de produit textile en déplacement continu, dispositif comprenant au moins un ruban transporteur perforé, qui fait passer le produit textile par plusieurs zones de séchage, ainsi que des organes dirigeant de l'air chaud sur le produit textile, des tuyères en caisson d'arrivée d'air et des organes d'évacuation d'air se trouvant dans au moins une zone de séchage par insufflation aussi bien sur le côté supérieur que sur le côté inférieur du ruban transporteur, de manière que l'air chaud entre en contact des deux côtés, sous forme d'un courant de convection, avec le produit textile qui repose de manière lâche sur le ruban transporteur dans cette zone à insufflation, tandis que les organes d'arrivée d'air sont placés au-dessus du ruban transporteur et les organes d'évacuation d'air sont placés sous le ruban transporteur dans au moins une zone de séchage à aspiration, de manière que le produit textile soit traversé par l'air chaud dans cette zone à aspiration et comprimé contre le ruban transporteur, dispositif caractérisé en ce que les tuyères supérieures en caisson (15) de chaque zone de séchage par insufflation (7, 9, 11, 13) comportent des fentes (17, 17a) de sortie d'air chaud qui sont orientées obliquement sur le produit textile (3) dans le dans le sens (2) de transport de ce produit, la fente de sortie (17a) de la première tuyère supérieure en caisson (15) d'une zone de séchage par insufflation - considérée dans le sens de transport (2) du produit textile - étant inclinée sous un angle (α) de 10 à 20° sur l'horizontale, tandis que les fentes de sortie (17) des autres tuyères supérieures en caisson (15) inscrivent un angle (ß) de 45 à 75° avec l'horizontale.

2. Dispositif selon le revendication 1, caractérisé en ce que la première tuyère inférieure en caisson (16) - considérée dans le sens du transport du produit textile - de chaque zone de séchage à insufflation (7, 9, 11, 13) est disposée sous la seconde tuyère supérieure (15).

3. Dispositif selon la revendication 1, caractérisé en ce que les tuyères inférieures en caisson (16) de chaque zone de séchage à insufflation (7, 9, 11, 13) comportent des fentes (18) de sortie d'air chaud qui sont dirigées perpendiculairement sur le ruban transporteur (4, 5) et qui sont décalées dans la direction de la longueur du dispositif par rapport aux fentes obliques de sortie (17) des tuyères supérieures (15).

4. Dispositif selon la revendication 1, caractérisé en ce que les zones de séchage (7 à 14) se trouvent sur deux étages superposés par lesquels le produit textile (3) passe successivement et dont chacun est équipé d'un ruban transporteur en déplacement continu, une zone de séchage à insufflation et une zone de séchage à aspiration des deux étages étant directement superposées et formant un compartiment.

5. Dispositif selon la revendication 4, caractérisé en ce que chaque compartiment de séchage (par exemple 8, 13) est équipé d'un unique ventilateur (21) destiné à faire circuler l'air et combiné avec un échangeur de chaleur (23) de manière que les deux zones superposées de séchage (par exemple 8, 13) soient balayées successivement par le même courant d'air chaud (22).

6. Dispositif selon la revendication 5, caractérisé en ce que le ventilateur (21) des compartiments de séchage voisins dans la direction de la longueur du dispositif (1) est placé alternativement sur un côté longitudinal du dispositif et sur l'autre.

7. Dispositif selon la revendication 1, caractérisé en ce que la dernière zone de séchage par laquelle passe le produit textile (3) est une zone à aspiration (14) qui est équipée d'accessoires (26, 27) d'introduction d'air frais et froid (28) qui couvrent la totalité de la largeur de travail du dispositif (1).
